# EUROPÄISCHE PATENTSCHRIFT

(11) **EP 0 000 915 B1**
(45) Veröffentlichungstag und Bekanntmachung des Hinweises auf die Patenterteilung: **03.06.1981**
(21) Anmeldenummer: 78100665.5
(22) Anmeldetag: 16.08.1978
(51) Int. Cl.: E04F 10/06

(54) **Kippgelenk für Markisen**
Tipping hinge for awnings
Charnière basculante pour marquises

(30) Priorität: 19.08.1977 DE 7725749 U
(43) Veröffentlichungstag der Anmeldung: 07.03.1979
(73) Patentinhaber: WEINOR Dieter Weiermann GmbH & Co., D-50829 Köln (DE)
(72) Erfinder:
(74) Vertreter: Buschhoff, Josef, Dipl.-Ing.

## Beschreibung

Die Erfindung betrifft ein Kippgelenk für Markisen mit einem Halter für die Schwenkachse des oberen Gelenkarmes, der um eine zu dieser Schwenkachse quer verlaufende Achse am Gestängeträger der Markise kippbar gelagert ist und in seiner Ausfallneigung durch einen vorzugsweise verstellbaren Anschlag begrenzt wird.

Bei den bekannten Flachmarkisen, die als Sonnenschutz dienen, wird eine auf einer drehbaren Tuchwelle aufgewickelte Tuchbahn mit Hilfe von zwei oder mehreren Gelenkarmen ausgefahren, die an einer Ausfallprofilleiste angelenkt sind, an der der vordere Rand der Tuchbahn befestigt ist. Da die Tuchbahn oder ein anderer Sonnenschutz in ausgefahrenem Zustand mehr oder weniger stark gegen die Horizontale geneigt sein soll, es aber andererseits wünschenswert ist, dass das Ausfallprofil im eingefahrenen Zustand zusammen mit den dann dicht aneinanderliegenden Gelenkarmen eine vertikale Lage einnimmt, damit das Ausfallprofil einerseits mit der Hauswand bündig abschliesst, in die die Markise eingebaut ist, und damit andererseits zwischen der den Markisenkasten oben abschliessenden Schutzabdeckung und der Oberkante des eingefahrenen Getriebes keine Öffnung an der Vorderseite verbleibt, werden die Schwenkachsen der oberen Gelenkarme in Kippgelenken gelagert, die beim Ausfahren der Markise in die gewünschte Neigung kippen. Im eingefahrenen Zustand kippt dieses Kippgelenk unter dem Zug der sich aufrollenden Tuchbahn wieder in seine vertikale Grundstellung, so dass das Markisengestänge mit der Ausfallprofilleiste am vorderen Rand der Tuchbahn eine senkrechte Lage einnimmt und mit der Vorderkante des Markisenkastens bündig abschliesst.

Diese bekannten Kippgelenke haben jedoch den Nachteil, dass sie in ausgefahrenem Zustand der Markise deren Hochschwenken nicht verhindern können, wenn beispielsweise bei starkem Wind eine Böe unter die Markise fasst. In einem solchen Fall wird die am vorderen Rand der Tuchbahn hängende Ausfallprofilleiste mit den an ihr angelenkten Gelenkarmen unter Umständen mit grosser Wucht nach oben geschleudert und fällt dann schlagartig in die ursprüngliche Schräglage zurück. Die hierbei auftretenden Kräfte sind so gross, dass sie schwere Beschädigungen der Markise, wenn nicht deren vollständige Zerstörung zur Folge haben können.

Aufgabe der Erfindung ist es, diese Nachteile zu vermeiden und ein Kippgelenk der eingangs näher bezeichneten Art so auszubilden, dass ein Hochschlagen der Markise im ausgefahrenen Zustand nicht möglich ist, das Kippgelenk aber beim Einfahren der Markise automatisch in seine senkrechte Lage zurückkehrt. Ferner soll vorzugsweise erreicht werden, dass gleichwohl die Ausfallneigung der Markise am Kippgelenk innerhalb weiter Grenzen einfach eingestellt werden kann.

Diese Aufgabe wird mit der Erfindung dadurch gelöst, dass der Anschlag bei gekipptem Halter durch eine quer zur Ausfallrichtung sich erstrekkende Rückhaltefläche entgegen der Ausfallrichtung verriegelt wird und dass eine quer zur Ausfallrichtung bewegbare Ausrückvorrichtung vorgesehen ist, die beim Einfahren der Markise vom oberen Gelenkarm betätigt wird und den Anschlag von der Rückhaltefläche entfernt. Das Kippgelenk wird hierdurch in seiner Kipplage schon gleich nach Beginn der Ausfallbewegung festgehalten, so dass die Markise auch bei starkem Wind nicht hochschlagen kann. Die Arretiervorrichtung gibt das Kippgelenk dann selbsttätig frei, sobald der Gelenkarm beim Einfahren der Markise in seine Grundstellung zurückkehrt.

Die Arretiervorrichtung weist zweckmässig einen verstellbaren Anschlag auf, der in einer Ausnehmung im Halter verriegelt wird. Der Anschlag zum Festhalten des Kippgelenkes kann hierbei zugleich zum Einstellen der Ausfallneigung dienen.

Nach einer weiteren Ausbildung der Erfindung weist die Arretiervorrichtung zweckmässig eine Gewindestange auf, welche eine Ausnehmung im Halter quer zur Kippachse durchsetzt und als Anschlag einen Gewindering oder eine Gewindemutter trägt, die mit beiden Stirnflächen an Rückhalteflächen anliegen kann, welche in der Ausnehmung des Halters angeordnet sind. Diese Ausbildung hat den Vorteil, dass der Anschlag, welcher das Kippgelenk in seiner geneigten Lage festhält, in Längsrichtung der Gewindestange leicht verstellt werden kann, so dass sich die gewünschte Ausfallneigung mühelos einstellen lässt. Da beide Stirnflächen des Anschlages an Rückhalteflächen anliegen können, wird das Kippgelenk in beiden Kipprichtungen blockiert.

Nach einem weiteren vorteilhaften Merkmal kann die Ausnehmung im Halter mindestens eine quer zur Längsrichtung der Gewindestange sich erstreckende Vertiefung aufweisen, von welcher der Anschlag eingreifen kann und deren Breite der Dicke des Anschlages entspricht.

Um den Anschlag in Kippstellung des Gelenkes leicht in die Vertiefung der Ausnehmung eintreten zu lassen, kann die Gewindestange ein schwenkbarer Hebel sein, an dem eine Feder angreift, die den Anschlag in die Vertiefung der Ausnehmung drückt. Eine solche Ausbildung ist konstruktiv einfach und arbeitet wartungsfrei. Selbstverständlich sind auch andere Ausführungsformen möglich. So kann es unter Umständen zweckmässig sein, den Gewindering als Exzenter auszubilden, der in der Kipplage beispielsweise unter der Wirkung einer Spiralfeder in die Vertiefung der Ausnehmung gedreht wird.

Die Ausrückvorrichtung, die auch ein vom Gelenkarm betätigter Nocken sein kann, der auf die federbelastete Gewindestange der Arretiervorrichtung drückt, wird nach einer besonders zweckmässigen Ausführungsform von einer Schubstange gebildet, die in einer quer zur Ausnehmung im Halter angeordneten Bohrung verschiebbar ist und die eine sich auf den Anschlag oder die Gewindestange aufschiebende Schrägfläche aufweist und von einem mit dem Gelenkarm verbundenen Betätigungsfinger betätigt wird. Auch diese Konstruktion ist konstruktiv einfach und arbeitet wartungsfrei und zuverlässig.

Weitere Merkmale und Vorteile ergeben sich aus der nachfolgenden Beschreibung, in der die Erfindung anhand der Zeichnungen an einem Ausführungsbeispiel näher erläutert wird. Es zeigt:
Fig. 1 eine Markise mit Ausfahrgestänge und dem Kippgelenk nach der Erfindung in eingefahrenem Zustand in einer seitlichen Ansicht und teilweise im Schnitt,
Fig.2eineTeildraufsichtdesGegenstandes nach Fig.1,
Fig. 3 den Gegenstand der Fig. 2 in einem Teilschnitt nach Linie 111-111, der nur die Ausrückvorrichtung zeigt,
Fig. 4 die Markise bei ausgefahrenem Gestänge mit gekipptem Kippgelenk in einer der Fig. 1 entsprechenden Darstellung,
Fig. 5 den Gegenstand der Fig. 4 in einer Teildraufsicht entsprechend der Darstellung in Fig. 2 und
Fig. 6 den Gegenstand der Fig. 5 in einem Teilschnitt nach Linie VI-VI.

In den Zeichnungen ist mit 10 eine Flachmarkise bezeichnet, die in einem Markisenkasten untergebracht ist, von dem in der Zeichnung nur die obere Schutzabdeckung 11 dargestellt ist. Das Markisentuch 12 ist auf einer Tuchwelle 13 aufgewickelt, die im Markisenkasten drehbar gelagert ist. Der vordere Rand 14 der Tuchbahn 12 ist an einer Ausfallprofilleiste 15 befestigt, die von den Unterarmen 16 eines Markisengestänges 17 getragen wird, die an den beiden äusseren Enden der Ausfallprofilleiste 15 angelenkt sind, wie dies an sich bekannt ist.

Die Unterarme 16, von denen in Fig. 1 nur einer dargestellt ist, sind mit ihren anderen Enden mit den oberen Gelenkarmen 18 des Markisengestänges 17 gelenkig verbunden, die ihrerseits mit Schwenkachsen 19 in dem Halter 20 je eines Kippgelenkes 21 drehbar gelagert sind.

Der Halter 20 eines jeden Kippgelenkes 21 besteht aus einer zur Tuchwelle 13 etwa parallel angeordneten Platte 22, die an ihrer Vorderseite 23 am oberen und unteren Rand je einen Vorsprung 24 bzw. 25 trägt, in denen die Schwenkachse 19 für den oberen Gelenkarm gelagert ist. Jeder obere Gelenkarm 18 hat im Bereich der Schwenkachse 19 ein Gelenkauge 26 und trägt an seiner Innenseite 27 einen fest mit ihm verbundenen Betätigungsfinger 28, dessen Zweck weiter unten noch näher erläutert werden wird.

Wie aus den Fig. 1 und 2 hervorgeht, ist das Kippgelenk 21 an seinem unteren Ende 29 um eine senkrecht zur Schwenkachse 19 der oberen Gelenkarme 18 verlaufende horizontale Kippachse 30 kippbar gelagert. Die Kippachse 30 wird von je zwei in seitlichem Abstand voneinander angeordneten Tragblechen oder Knaggen 31 gehalten, die ihrerseits auf einem unter der Tuchwelle 13 parallel zu dieser angeordneten Gestängeträger mit Kastenprofil 32 sitzen.

Man erkennt aus den Fig. 1 und 4, dass die Platte 22 des Kippgelenkes 21 etwa im oberen Drittel eine die Platte durchdringende Ausnehmung 33 aufweist, die sich zur Vorderseite 23 der Platte 22 hin trompetenartig erweitert und an ihrer Oberseite 34 eine Vertiefung 35 aufweist, welche sich noch weiter nach oben in die Platte 22 hinein erstreckt. Diese Vertiefung bildet zur Vorderseite 23 und zur Rückseite 36 der Platte 22 des Kippgelenkes 21 hin eine vordere Rückhaltefläche 37 und eine hintere Anschlagfläche 38. In ähnlicher Weise hat auch der untere Rand 39 der Ausnehmung 33 eine Vertiefung oder Abstufung 40, die jedoch zur Vorderseite 23 der Platte 22 hin offen ist. Mit der Ausnehmung 33 und ihren Vertiefungen 35 und 40 wirkt eine Arretiervorrichtung zusammen, die in ihrer Gesamtheit mit 41 bezeichnet ist und die nun näher beschrieben werden soll.

Die Arretiervorrichtung 41 besteht im wesentlichen aus einer Gewindestange 42 und einem auf diese Gewindestange aufgeschraubten Gewindering 43, der einen Anschlag für das Kippgelenk 21 darstellt, welcher längs der Gewindestange 42 verstellbar ist. Die Dicke d des Anschlages 43 entspricht der Breite b der Vertiefung 35, so dass der Anschlag 43 in diese Vertiefung 35 einrasten kann.

Die Gewindestange 42 durchsetzt die Ausnehmung 33 in der Platte 22 des Kippgelenkes 21 und ist auf einer im oberen Teil der Tragplatten 31 angeordneten Hebelachse 44 schwenkbar gelagert (Fig. 2). Eine um diese Hebelachse 44 gewickelte Spiralfeder 45 fasst mit ihrem freien Ende unter die Gewindestange 42 und ist ständig bestrebt, diese nach oben zu drücken und bei der in Fig. 1 und 4 dargestellten Lage im Uhrzeigersinne zu schwenken.

Mit der Arretiervorrichtung 41 wirkt eine Ausrückvorrichtung zusammen, die in ihrer Gesamtheit mit 46 bezeichnet ist. Die Ausrückvorrichtung besteht im wesentlichen aus einer Schubstange 47, die in einer Bohrung 48 der Platte 22 des Kippgelenkes 21 angeordnet ist, die quer zu der Ausnehmung 35 und zu der Gewindestange 42 verläuft und in die Ausnehmung 33 mündet. Die Schubstange 47 hat an ihrem vorderen, in die Ausnehmung 33 hineinragenden Ende 49 an der Unterseite eine Abschrägung 50, mit der sie über die Gewindestange 42 bzw. über den auf dieser aufgeschraubten Anschlag 43 gleiten kann, wenn sich dieser Anschlag 43 in der Vertiefung 35 befindet. Das hintere Ende 51 der Schubstange 47 wird von dem Betätigungsfinger 28 beaufschlagt, der beim Schwenken des Gelenkarmes 18 in seine Grundstellung die Schubstange in Richtung auf die Ausnehmung 33 schiebt.

Die Wirkungsweise der Vorrichtung ist folgende:
Im eingefahrenen Zustand nehmen die Ausfallprofilleiste 15, das Markisengestänge 17 und das Kippgelenk 21, die Arretiervorrichtung 41 und die Ausrückvorrichtung 46 die in den Fig. 1, 2 und 3 dargestellte Lage ein. Die Gelenkarme 16 und 18 des Markisengestänges 17 liegen flach aufeinander und stehen, ebenso wie die Platte 22 des Kippgelenkes 21, im wesentlichen senkrecht. Hierbei schliessen die Ausfallprofilleiste 15 und die Unterarme 16 des Markisengestänges 17 mit der Vorderkante des Markisenkastens etwa bündig ab. Der am oberen Gelenkarm angeordnete Betätigungsfinger 28 drückt die Schubstange 47 ganz in ihre Bohrung 48 hinein, so dass die Schrägfläche 50 am vorderen Ende 49 der Schubstange 47 sich vollständig über die Gewindestange 42 schiebt und diese entgegen der Wirkung der Feder 45 und entgegen dem Uhrzeigersinne nach unten schwenkt. Der auf die Gewindestange 42 aufgeschraubte Gewindering oder Anschlag 43 befindet sich in dieser Lage ausserhalb der Platte 22 des Kippgelenkes 21.

Wird die Markise mit Hilfe irgendeines hier nicht näher dargestellten Antriebes ausgefahren, der auf das Markisengestänge 17 wirkt, zieht die Ausfallprofilleiste 15 das Markisentuch 12 von der Tuchwelle 13 ab. Gleichzeitig schwenken die Gelenkarme 16 und 18 um ihre Schwenkachsen, unter anderem auch um die Schwenkachsen 19. Hierbei führt der Gelenkarm 18 bei der in Fig. 2 dargestellten Lage eine Schwenkbewegung entgegen dem Uhrzeigersinne aus, so dass der mit diesem Gelenkarm fest verbundene Betätigungsfinger 28 vom hinteren Ende 51 der Schubstange 47 zurückweicht. Da die Spiralfeder 45 von unten gegen die Gewindestange 42 drückt, gleitet die Schrägfläche 50 am vorderen Ende 49 der Schubstange 47 von der Gewindestange 42 ab und folgt zunächst dem zurückweichenden Betätigungsfinger 28 so lange, bis die Schubstange 47 so weit in ihre Bohrung 48 eingetreten ist, dass sie nicht mehr in die Ausnehmung 33 hineinragt.

Gleichzeitig verschwenken sich die Gewindestange 42 in Fig. 1 im Uhrzeigersinne und das Kippgelenk 21 entgegen dem Uhrzeigersinne, so dass der Anschlag 43 zunächst auf die Oberseite 34 der Ausnehmung 33 trifft und bei weiterem Schwenken des Kippgelenkes 21 schliesslich in die Vertiefung 35 der Ausnehmung 33 eintritt. In dieser Lage, die in den Fig. 4, 5 und 6 dargestellt ist, ist das Kippgelenk 21 in beiden Kipprichtungen verriegelt. Gleichzeitig nimmt das Markisengestänge 17 mit dem Markisentuch 12 die gewünschte Ausfallneigung ein. Diese Neigung wird schon nach einer verhältnismässig geringen Ausfahrbewegung erreicht und ändert sich nicht mehr, bis das Markisengestänge seine grösste Ausladung erreicht hat.

Beim Einfahren des Markisengestänges 17 wikkelt sich die Tuchbahn 12 wieder auf der Tuchwelle 13 auf. Die Gelenkarme 16 und 18 falten sich zusammen, bis sie flach aufeinanderliegen. Hierbei stösst der Betätigungsfinger 28 wieder gegen das hintere Ende 51 der Schubstange 47, die hierdurch in ihre Bohrung 48 vorgeschoben wird. Hierbei drückt die Schrägfläche 50 am vorderen Ende 49 zunächst auf den Anschlag 43 und später auf die Gewindestange 42, verschwenkt diese in Fig. 1 entgegen dem Uhrzeigersinne, so dass der Anschlag 43 aus der Vertiefung 35 austritt und das Kippgelenk 21 unter der Zugwirkung der sich aufwickelnden Tuchbahn 12, die sich über die Gelenkarme 16 und 18 auf das Kippgelenk überträgt, im Uhrzeigersinne so weit zurückschwenken kann, bis es seine in Fig. 1 gezeigte Lage wieder einnimmt.

. Die Erfindung ist nicht auf das Ausführungsbeispiel beschränkt, sondern es sind eine Reihe von Änderungen möglich, ohne den Rahmen der Erfindung zu verlassen. Beispielsweise ist es möglich, als Arretiervorrichtung einen elektromagnetisch betätigten Bolzen zu verwenden, der in eine seitlich am Kippgelenk angebrachte Klaue eingreift und in Abhängigkeit von der Winkelstellung des Kippgelenkes gesteuert wird. Die Arretiervorrichtung kann auch ein Nocken sein, der von der Seite oder von oben her in eine Ausnehmung im Kippgelenk eingreift. Ferner ist es möglich, die Ausrückvorrichtung elektromagnetisch, pneumatisch oder hydraulisch zu betätigen, wenn sich hierdurch im Einzelfall Vorteile ergeben. Ausserdem kann anstelle einer schwenkbaren Gewindestange auch eine parallel zu sich selbst verschiebbare Gewindestange verwendet werden, ohne den Erfindungsgedanken zu verlassen.

## Patentansprüche

1. Kippgelenk für Markisen mit einem Halter (20) für die Schwenkachse (19) des oberen Gelenkarmes (18), der um eine zu dieser Schwenkachse (19) querverlaufende Achse (30) am Gestängeträger (32) der Markise (10) kippbar gelagert ist und in seiner Ausfallneigung durch einen Anschlag (43) begrenzt wird, dadurch gekennzeichnet, dass der Anschlag (43) bei gekipptem Halter (20) durch eine quer zur Ausfallrichtung sich erstreckende Rückhaltefläche (37) entgegen der Ausfallrichtung verriegelt wird und dass eine quer zur Ausfallrichtung bewegbare Ausrückvorrichtung (47) vorgesehen ist, die beim Einfahren der Markise vom oberen Gelenkarm (18) betätigt wird und den Anschlag (43) von der Rückhaltefläche (37) entfernt.

2. Kippgelenk nach Anspruch 1, dadurch gekennzeichnet, dass die Rückhaltefläche (37) in einer Vertiefung (35) angeordnet ist, deren Breite (b) der Dicke (d) des Anschlages (43) entspricht und in die der Anschlag (43) bei gekipptem Halter (20) eingreift und aus der er beim Einfahren der Markise von der Ausrückvorrichtung (47) ausgerückt wird.

3. Kippgelenk nach Anspruch 1 oder 2, dadurch gekennzeichnet, dass der Anschlag (43) verstellbar ist.

4. Kippgelenk nach Anspruch 3, dadurch gekennzeichnet, dass der Anschlag (43) ein Gewindering oder eine Gewindemutter ist, die auf eine Gewindestange (42) aufgeschraubt ist, welche eine Ausnehmung (33) im Halter (20) quer zur Kippachse (30) durchsetzt.

5. Kippgelenk nach Anspruch 4, dadurch gekennzeichnet, dass die Vertiefung (35) im Halter (20) angeordnet ist und in die Ausnehmung (33) mündet.

6. Kippgelenk nach einem der Ansprüche 1 bis 5, dadurch gekennzeichnet, dass die Gewindestange (42) ein schwenkbarer Hebel ist, an dem eine Feder (45) angreift, die den Anschlag (43) in die Vertiefung (35) der Ausnehmung (33) drückt.

7. Kippgelenk nach einem der Ansprüche 1 bis 6, dadurch gekennzeichnet, dass die Ausrückvorrichtung (46) von einer Schubstange (47) gebildet wird, die in einer im Halter (20) angeordneten Bohrung (48) verschiebbar ist und die eine sich auf den Anschlag (43) oder die Gewindestange (42) aufschiebende Schrägfläche (50) aufweist und von einem mit dem Gelenkarm (18) verbundenen Betätigungsfinger (28) betätigt wird.

## Claims

1. Tilting joint for awnings, comprising a holder (20) for the swivel axis (19) of the upper joint arm (18), which is mounted on the bar linkage support (32) of the awning (10) so as to be tiltable about an axis (30) extending transversely to the said swivel axis (19) and which is limited in its degree of tilt by a stop (43), characterised in that, when the holder (20) is tilted, the stop (43) is locked, to counteract the direction of tilt, by a retaining face (37) which extends transversely to the direction of tilt, and that there is provided a disengaging mechanism (47), which can be moved transversely to the direction of tilt, which is actuated by the upper joint arm (18) when the awning is retracted and which moves the stop (43) away from the retaining face (37).

2. Tilting joint according to Claim 1, characterised in that the retaining face (37) is located in a depression (35), the width (b) of which is equal to the thickness (d) of the stop (43) and in which the stop (43) is engaged when the holder (20) is tilted and from which the stop is disengaged by the disengaging mechanism (47) when the awning is retracted.

3. Tilting joint according to Claim 1 or 2, characterised in that the stop (43) is adjustable.

4. Tilting joint according to Claim 3, characterised in that the stop (43) is a threaded ring or a threaded nut screwed onto a threaded rod (42), which extends through a recess (33) in the holder (20) transversely to the tilting axis (30).

5. Tilting joint according to Claim 4, characterised in that the depression (35) is located in the holder (20) and opens into the recess (33).

6. Tilting joint according to any one of the Claims 1 to 5, characterised in that the threaded rod (42) is a pivoted lever on which a spring (45) engages, which spring forces the stop (43) into the depression (35) of the recess (33).

7. Tilting joint according to any one of the Claims 1 to 6, characterised in that the disengaging mechanism (46) is formed by a sliding rod (47), which is slidable in a bore (48) located in the holder (20) and which has an inclined face (50) which slides against the stop (43) or against the threaded rod (42), and is actuated by an actuating finger (28) connected to the joint arm (18).

## Revendications

1. Articulation de basculement pour stores comportant un support (20) destiné à l'axe de pivotement (19) du bras d'articulation supérieur (18) qui est monté sur la poutre de tringlage (32) du store (10) de manière à pouvoir basculer autour d'un axe (30) transversal à cet axe de pivotement (19) et limitée dans son inclinaison vers le bas par une butée (43), caractérisée par le fait que, lorsque le support (20) est basculé, la butée (43) est verrouillée à l'envers du sens de descente par une surface de retenue (37) placée transversalement à la direction de descente et qu'un dispositif de dégagement (47) pouvant se mouvoir transversalement à la direction de descente est prévu et est actionné par le bras d'articulation supérieur (18) lors de la rétraction du store et dégage la butée (43) de la surface de retenue (37).

2. Articulation selon la revendication 1, caractérisée par le fait que la surface de retenue (37) est disposée dans une mortaise (35) dont la largeur (b) correspond à l'épaisseur (d) de la butée (43) et dans laquelle la butée (43) s'engage quand le support (20) est basculé et de laquelle elle est dégagée par le dispositif de dégagement (47) quand le store se rétracte.

3. Articulation selon l'une des revendications 1 ou 2, caractérisée par le fait que la butée (43) est réglable.

4. Articulation selon la revendication 3, caractérisée par le fait que la butée (43) est une bague filetée ou un ecrou fileté vissé sur une tige filetée (42) qui traverse un évidement (33) du support (20) transversalement à l'axe de basculement (30).

5. Articulation selon la revendication 4, caractérisée par le fait que la mortaise (35) est ménagée dans le support (20) et débouche dans l'évidement (33).

6. Articulation selon l'une des revendications 1 à 5, caractérisée par le fait que la tige filetée (42) est un levier pivotant auquel est appliqué un ressort (45) qui pousse la butée (43) dans la mortaise (35) de l'évidement (33).

7. Articulation selon l'une des revendications 1 à 6, caractérisée par le fait que le dispositif de dégagement (46) est constitué par une tige de poussée (47) qui peut coulisser dans un alésage (48) prévu dans le support (20), présente une surface oblique (50) qui est poussée sur la butée (43) où la tige filetée (42) est actionnée par un doigt d'actionnement (28) relié au bras d'articulation (18).
